# EUROPÄISCHE PATENTANMELDUNG

(11) **EP 1 568 943 A1**
(43) Veröffentlichungstag der Anmeldung: **31.08.2005**
(21) Anmeldenummer: 05003478.4
(22) Anmeldetag: 18.02.2005
(51) Int. Cl.: F24B 1/18, F24C 1/06

(54) **Brenneinsatz für einen geschlossenen Kaminofen**

(30) Priorität: 28.02.2004 DE 102004009780
(71) Anmelder: Bee, Herbert, 54296 Trier (DE)
(72) Erfinder: Bee, Herbert, 54296 Trier (DE)
(74) Vertreter: Serwe, Karl-Heinz

(57) **Zusammenfassung**

Brenneinsatz für einen geschlossenen Kaminofen welcher in den Brennraum anstelle des Schüttelrostes und/oder des Aschenkastens einsetzbar ist und welcher eine oben offene Sicherheitswanne (1) hat, in die eine obene offene Brennkammer (6) für eine brennbare Flüssigkeit einsetzbar ist.

## Beschreibung

Die Erfindung betrifft einen Brenneinsatz für einen geschlossenen Kaminofen, der ein durchsichtiges, den Blick auf ein im Brennraum brennendes Feuer freigebendes Fenster öd.dgl. hat.

Derartige Kaminöfen sind üblicherweise auf ein Maximum an Heizleistung und Wärmeabgabe ausgelegt. In den Sommermonaten und in Passiv- bzw. Niedrigstenergiehäusern können daher diese Kaminöfen wegen der großen Wärmeentwicklung nicht betrieben werden.

Die Aufgabe der Erfindung besteht daher darin, einen Brenneinsatz für derartige Kaminöfen vorzuschlagen, der ein dekoratives Flammenbild bei geringstem Verbrauch und geringstmöglicher Wärmeleistung ermöglicht.

Diese Aufgabe wird dadurch gelöst, dass der Brenneinsatz eine in den Brennraum anstelle des Schüttelrostes und/oder des Aschenkastens einsetzbare, oben offene Sicherheitswanne hat, in die eine oben offene Brennkammer für eine brennbare Flüssigkeit einsetzbar ist.

Vorzugsweise hat die Sicherheitswanne an ihrer Außenseite einen umlaufenden, nach außen ragenden Flansch, der auf die Auflagefläche für den Schüttelrost aufsetzbar ist. Vorzugsweise weist der Flansch Luftdurchtrittsöffnungen auf. Der obere Rand der Sicherheitswanne überragt vorteilhaft den Flansch nach oben.

Vorteilhaft ist die Brennkammer durch zwei vertikale Trennwände in zwei seitliche und einen mittleren langrechteckigen . Abschnitt unterteilt, wobei der mittlere langrechteckige Abschnitt als Brennfeld dient. Vorzugsweise haben die Abschnitte etwa gleiche Größe.

Bei einer bevorzugten Ausführungsform haben die Trennwände Durchtrittsöffnungen, wobei die beiden seitlichen Abschnitte oben geschlossen ausgebildet sind.

Vorteilhaft ist das mittlere Brennfeld durch mit Durchtrittsöffnungen versehene vertikale Trennwände in ein mittleres Kernbrennfeld und zwei äußere Randbrennfelder geteilt. Kernbrennfeld und die Randbrennfelder haben etwa gleiche Größe.

Vorzugsweise ist der Boden der Brennkammer zu seiner Mitte hin geneigt nach unten verlaufend ausgebildet.

Das Brennfeld ist vorteilhaft durch eine Abdeckplatte verschließbar.

Vorzugsweise ist als brennbare Flüssigkeit Alkohol vorgesehen.

Vorteilhaft besteht der Brenneinsatz aus Edelstahl.

Die Erfindung ist in den Zeichnungen beispielhaft dargestellt.
Es zeigen:
- Fig. 1: einen erfindungsgemäßen Brenneinsatz in Draufsicht bei geschlossener Abdeckplatte,
- Fig. 2: den Brenneinsatz nach Fig. 1 bei geöffneter Abdeckplatte,
- Fig. 3: den Brenneinsatz im Schnitt nach II- der Fig. 2 und
- Fig. 4: den Brenneinsatz im Schnitt nach I- der Fig. 2.

Nach den Figuren 1 bis 4 besteht ein erfindungsgemäßer Brenneinsatz aus einer Sicherheitswanne 1, die an ihrer Außenseite einen nach außen ragenden umlaufenden Flansch 2 hat, der Luftdurchtrittsöffnungen 3 aufweist. Der obere Rand 4 der Sicherheitswanne 1 überragt dabei den Flansch 2 (Figuren 3 und 4).

Wie insbesondere die Figuren 3 und 4 zeigen, wird die Sicherheitswanne 1 mit ihrem Flansch 2 auf die für die Aufnahme eines Schüttelrostes bestimmte Auflagefläche 5 eines nicht weiter dargestellten Kaminofens aufgelegt, nach dem der Schüttelrost und gegebenenfalls auch der darunter befindliche Aschenkasten entfernt wurde.

Wie die Figuren weiter zeigen, ist in die Sicherheitswanne 1 aus Edelstahl eine Brennkammer 6 einhängbar, die dazu an ihrem oberen Rand einen Flansch 7 hat, der auf dem oberen Rand 4 der Sicherheitswanne 1 aufliegt (vergl. insbesondere Fig. 3).

Die Brennkammer 6 ist durch zwei vertikale Trennwände 8 und 9 in zwei seitliche langrechteckige Abschnitte 10 und 11 und einen mittleren langrechteckigen Abschnitt unterteilt, wobei der mittlere langrechteckige Abschnitt als Brennfeld 12 dient. Die langrechteckigen Abschnitte 10 und 11 sind an ihrer Oberseite verschlossen.

Das mittlere Brennfeld 12 ist durch zwei vertikale Trennwände 13, 14 in ein mittleres Kernbrennfeld 15 und zwei äußere Randbrennfelder 16 unterteilt. Wie die Figuren zeigen, weisen die Trennwände 8, 9 und 13, 14 langlochartige Durchtrittsöffnungen 17 auf. Mit einer schwenkbar an der Brennkammer 1 angeordneten Abdeckklappe 18 kann das Brennfeld 12 bzw. 15, 16 verschlossen werden.

Wie insbesondere die Figuren 3 und 4 zeigen, ist der Boden 19 der Brennkammer 6 zu seiner Mitte hin geneigt nach unten verlaufend ausgebildet.

Bei Verwendung des erfindungsgemäßen Brenneinsatzes wird die Brennkammer 6 mit einer brennbaren Flüssigkeit, vorzugsweise Alkohol gefüllt, wobei die Durchtrittsöffnungen 17 in den Trennwänden 8, 9 und 13, 14 eine einfache Befüllung der Brennkammer gewährleistet. Das Volumen der Brennkammer 6 beträgt ca. 1,6 Liter, wobei die Befüllung auf maximal 1,5 Liter festgelegt ist.

Nach Öffnen der Abdeckklappe 18 kann der Alkohol entzündet werden, sodass sich ein äußerst dekoratives Feuer ergibt. Der Brennstoffverbrauch liegt bei etwa 0,2 bis 0,35 Liter pro Stunde, wobei eine Heizleistung von ca. 0,8 bis 1,5 kW erzeugt wird. Derart niedrige Verbrauchswerte und die relativ geringe Wärmeentwicklung sind bei gleichzeitigem ansprechendem Flammenbild wesentliche Merkmale der Erfindung.

Der erfindungsgemäße Brenneinsatz ermöglicht die gefahrlose Verbrennung von Alkohol in Kaminöfen, ohne dass ein Abgassystem (Anschluss an den Schornstein) erforderlich ist. Ein mit dem Brenneinsatz versehener Kaminofen kann an jedem beliebigen Ort ohne Schornsteinanschluss betrieben werden.

Der umlaufende Flansch 2 der Sicherheitswanne 1 kann in seiner Breite an die Abmessungen des Brennraumes des Kaminofens in einfacher Weise angepaßt werden. Die in dem Flansch 2 angeordneten Luftdurchtrittsöffnungen 3 ermöglichen den Luftdurchtritt zum Brennraum, wobei die Regelung der Verbrennung durch die im Kaminofen vorhandenen , Regeleinrichtungen erfolgt. Neben der Luftzuführung hat die Sicherheitswanne 1 auch die Aufgabe, eventuelle Undichtigkeiten der Brennkammer 6 abzusichern, indem im Schadensfall auslaufender Brennstoff aus der Brennkammer aufgefangen wird.

Durch die Neigung des Bodens 19 der Brennkammer 6 zu ihrer Mitte hin sammelt sich die Brennflüssigkeit unter dem Kernbrennfeld 15, sodass auch bei geringer Füllmenge eine Versorgung des Kernbrennfeldes bis zum Verbrauch des Brennstoffes gewährleistet ist.

Zum Löschen des Feuers kann das Kernbrennfeld 15 mit der Abdeckklappe 18 in einfacher Weise verschlossen werden.

Bei der Verbrennung von Alkohol entstehen Wasser und Kohlendioxid, wobei der Kohlendioxidanteil äußerst gering ist. Er entspricht etwa der Menge Kohlendioxid, die bei dem Brennen von 2 bis 4 Kerzen entstehen.

## Patentansprüche

1. Brenneinsatz für einen geschlossenen Kaminofen, der ein durchsichtiges, den Blick auf ein im Brennraum brennendes Feuer freigebendes Fenster od.dgl. hat, **dadurch gekennzeichnet, dass** der Brenneinsatz eine in den Brennraum anstelle des Schüttelrostes und/oder des Aschenkastens einsetzbare, oben offene Sicherheitswanne (1) hat, in die eine oben offene Brennkammer (6) für eine brennbare Flüssigkeit einsetzbar ist.

2. Brenneinsatz nach Anspruch 1, **dadurch gekennzeichnet, dass** die Sicherheitswanne (1) an ihrer Außenseite einen umlaufenden, nach außen ragenden Flansch (2) hat, der auf die Auflagefläche (5) für den Schüttelrost aufsetzbar ist.

3. Brenneinsatz nach Anspruch 2, **dadurch gekennzeichnet, dass** der Flansch (2) Luftdurchtrittsöffnungen (3) aufweist.

4. Brenneinsatz nach Anspruch 2 oder 3, **dadurch gekennzeichnet, dass** der obere Rand (4) der Sicherheitswanne (1) den Flansch (2) nach oben überragt.

5. Brenneinsatz nach einem der Ansprüche 1 bis 4, **dadurch gekennzeichnet, dass** die Brennkammer (6) durch zwei vertikale Trennwände (8, 9) in zwei seitliche, langrechteckige Abschnitte (10, 11) und einen mittleren, gleichfalls langrechteckigen Abschnitt unterteilt ist, wobei der mittlere langrechteckige Abschnitt als Brennfeld (12) dient.

6. Brenneinsatz nach Anspruch 5, **dadurch gekennzeichnet, dass** die Abschnitte (11 bis 12) etwa gleiche Größe haben.

7. Brenneinsatz nach Anspruch 5 oder 6, **dadurch gekennzeichnet, dass** die Trennwände (8, 9) Durchtrittsöffnungen (17) haben, wobei die beiden seitlichen Abschnitte (10, 11) oben geschlossen ausgebildet sind.

8. Brenneinsatz nach einem der Ansprüche 5 bis 7, **dadurch gekennzeichnet, dass** das mittlere Brennfeld (12) durch mit Durchtrittsöffnungen (17) versehene vertikale Trennwände (13, 14) in ein mittleres Kernbrennfeld (15) und zwei äußere Randbrennfelder (16) geteilt ist.

9. Brenneinsatz nach Anspruch 8, **dadurch gekennzeichnet, dass** das Kernbrennfeld (15) und die Randbrennfelder (16) etwa gleiche Größe haben.

10. Brenneinsatz nach einem der Ansprüche 5 bis 9, **dadurch gekennzeichnet, dass** der Boden (19) der Brennkammer (6) zu seiner Mitte hin geneigt nach unten verlaufend ausgebildet ist.

11. Brenneinsatz nach einem der Ansprüche 5 bis 10, **dadurch gekennzeichnet, dass** das Brennfeld (12 bzw. 15, 16) durch eine Abdeckklappe (18) verschließbar ist.

12. Brenneisatz nach einem der Ansprüche 1 bis 11, **dadurch gekennzeichnet, dass** als Brennflüssigkeit Alkohol vorgesehen ist.

13. Brenneinsatz nach einem der Ansprüche 1 bis 12, **dadurch gekennzeichnet, dass** der Brenneinsatz aus Sicherheitswanne (1) und Brennkammer (6) aus Edelstahl besteht.
